# EUROPÄISCHE PATENTSCHRIFT

(11) **EP 0 460 682 B1**
(45) Veröffentlichungstag und Bekanntmachung des Hinweises auf die Patenterteilung: **09.11.1994**
(21) Anmeldenummer: 91109318.5
(22) Anmeldetag: 06.06.1991
(51) Int. Cl.: B65B 9/14

(54) **Vorrichtung zum Umhüllen von Stückgut mit Stretchfolie**
Apparatus for wrapping products in stretchable film
Dispositif pour envelopper des marchandises avec un film étirable

(30) Priorität: 06.06.1990 DE 9006384 U; 07.06.1990 DE 9006442 U
(43) Veröffentlichungstag der Anmeldung: 11.12.1991
(73) Patentinhaber: Bernhard Beumer Maschinenfabrik KG, D-59269 Beckum (DE)
(72) Erfinder: Uthoff, Werner, D-4720 Beckum 2 (DE)
(74) Vertreter: Hoormann, Walter, Dr.-Ing.

(56) Entgegenhaltungen:
- DE-A- 2 146 464
- FR-A- 2 230 549
- US-A- 3 944 045

## Beschreibung

Die Erfindung betrifft eine Vorrichtung zum Umhüllen von Stückgut mit schlauch- bzw. haubenförmiger Stretchfolie, insbesondere von gestapelten Stückgutteilen, bspw. und insbesondere mehrschichtigen, palettierten Stückgutstapeln, mit einem ggf. mehrteiligen (Reff- und/oder Stretch-)Hubrahmen, von dem eine Folienhaube vorzugsweise gerefft aufzunehmen sowie querzustretchen ist, und mittels dessen die quergestretchte Haube über das zu umhüllende Stückgut zu ziehen ist.

Nachdem die Schrumpffolien-Technologie zur Schaffung von Ladeeinheiten aus technischen und wirtschaftlichen Gründen in jüngster Zeit erheblich an Bedeutung verloren hat und im wesentlichen durch die Stretchfolien-Technologie ersetzt worden ist, sind für diese Technologie bereits unterschiedliche Verfahren und zu deren Durchführung geeignete Vorrichtungen entwickelt worden, die sich zwischenzeitlich in der Praxis z.T bestens bewährt haben.

Im Rahmen der zwischenzeitlich bekanntgewordenen Stretchfolien-Verpackungsverfahren hat sich das Stetchfolien-Haubenverfahren als zur Schaffung transportgesicherter und witterungsbeständiger Ladeeinheiten als besonders zweckmäßig herausgestellt. Es hat sich indes gezeigt, daß es bei diesem Verfahren während des (i.a. zumindest weitgehend automatischen) Betriebes zu (z.T. erheblichen) Schwierigkeiten bzw. Störungen kommen kann, und zwar dann, wenn das Folienmaterial beim Stretchen bzw. beim Überziehen über das zu umhüllende Stückgut (i.a. aufgrund nicht durchweg vermeidlicher Kerbstellen od.dgl.). reißt, wobei ein solches Einreißen der Folie überwiegend im Bereich des Haubendeckels auftritt, jedoch auch an den Seitenflächen einer Stretchfolienhaube auftreten kann. Es hat sich weiterhin gezeigt, daß insbesondere diese Technologie gegen Abweichungen der tatsächlichen geometrischen Form zu umhüllender Stückgutstapel von deren vorgegebener Idealform relativ sensibel ist. Weicht nämlich die Ist-Form eines mit einer Stretchfolienhaube zu umhüllenden Stückgutstapels von der Soll-Form (einschl. bestimmter vorgegebener Toleranzen) bspw. dadurch erheblich ab, weil ein zu umhüllender Stückgutstapel (bzw. dessen Schichten bzw. Lagen) gleichsam in sich verschoben ist, also eine Schiefstellung aufweist, oder weil ein oder mehrere Stückgutteile über das vorgesehene Toleranzmaß hinaus seitlich über die Soll-Kontur des Stückgutstapels vorstehen, so wird nicht nur die Haube zerrissen und der betreffende Stapel von der Umhüllungsvorrichtung kaputtgefahren, sondern es kann darüber hinaus sogar zu einer erheblichen Beschädigung der Umhüllungsvorrichtung kommen.

Wenn nun aber die (i.a. zumindest im wesentlichen automatisch betriebene) Haubenbildungs- und -überziehvorrichtung von einem Einreißen "nichts merkt", kann es ersichtlich bei Fortführung des Überziehvorganges am Stapel zu geradezu chaotischen Verhältnissen kommen. Dieses leuchtet ohne weiteres ein, wenn man beispielhaft einmal Stückgutstapel nimmt, die aus mit Zement gefüllten Säcken bestehen. Geht man dabei einmal beispielhaft davon aus, daß die Stretchfolienhaube im Deckelbereich einreißt/eingerissen ist, und daß es daraufhin (spätestens) beim Querstretchen zu einem im wesentlichen diagonalen Ein- bzw. Abriß kommt, so daß in der Draufsicht auf den zu umhüllenden Stückgutstapel lediglich noch ein im wesentlichen dreiecksförmiger Deckelabschnitt verbleibt, dessen die Hypotenuse bildende Diagonalkante durch nach dem Einriß beim Querstretchen gleichsam aufgerolltes Folienmaterial gebildet und demgemäß - relativ zum übrigen Folienmaterial - gleichsam verstärkt ist, so kann man sich ohne weiteres vorstellen, daß sich beim weiteren Absenken des Hubrahmens nach dem Ein- bzw. Abriß der Folie diese Diagonalkante gleichsam in die Zementsäcke einschneidet, diese ggf. aus dem Stapel herausdrückt etc., so daß es nicht nur zu einem ggf. völlig zerstörten Stapel, sondern auch zu einer ganz erheblichen Verschmutzung der Umhüllungsstation durch austretenden Zement kommt.

Bezüglich der obenerwähnten Abweichungen des Stückgutstapels von der theoretisch vorgegebenen Idealform könnte man vielleicht meinen, daß man derartige Vorkommnisse verhindern könnte, indem man die jeweils über einen Stückgutstapel zu ziehende Stetchfolienhaube in Relation zu den Soll-Abmessungen des zu umhüllenden Stückgutstapels beim Querstretchen so weit bzw. so stark dehnt, daß derartige Kollisionen praktisch ausgeschlossen sind. Es hat sich jedoch gezeigt, daß dieser Weg nicht gangbar ist, weil man Stretchfolie nicht beliebig stark dehnen kann, wenn man Überdehnungen vermeiden will. Dieses ist indes geboten, weil übliche Stretchfolie sich nach Überdehnungen nicht mehr auf das vorgesehene Maß zusammenzieht, so daß es in derartigen Fällen lediglich zu einer (ggf. partiellen) schlaffen Umhüllung des Stückgutes kommt, die jedoch nicht nur aus optischen Gründen höchst unerwünscht ist, weil es an derartigen Stellen während des Transportes sehr leicht zu Einrissen kommen kann, und weil im übrigen die angestrebte Transportsicherung gestapelter Stückgutteile an derartigen Stellen ersichtlich nicht mehr gegeben ist.

Der vorliegenden Erfindung liegt demgemäß die Aufgabe zugrunde, die Vorrichtungen der eingangs beschriebenen Gattung unter Vermeidung ihrer Nachteile dahingehend zu verbessern, daß es unter Vermeidung von Folienüberdehnungen beim Umhüllungsvorgang selbst dann nicht zu einem Kaputtfahren des zu umhüllenden Stückgutstapels und/oder Beschädigungen der Vorrichtung kommen kann, wenn die Ist-Kontur des zu umhüllenden Stückgutstapels von der Soll-Kontur (einschl. der vorgegebenen Toleranzwerte) erheblich abweicht, und/oder daß es bei einem evtl. Einreißen des Folienmaterials beim Querstretchen und/oder beim Überziehen der Stretchfolienhaube über einen zu umhüllenden Stapel nicht mehr zu den beschriebenen verheerenden Auswirkungen kommen kann. Darüber hinaus soll die gattungsgemäße Vorrichtung dahingehend verbessert werden, daß der Reibungsbeiwert µ zwischen Folienmaterial und Hubrahmen bzw. Hubrahmenabschnitten zwecks Optimierung - vorzugsweise gesteuert - zu beeinflussen ist.

Die Lösung der vorstehenden Aufgabe besteht erfindungsgemäß darin, daß am Hubrahmen wenigstens ein Sensor angeordnet ist, mittels dessen jeweils zu überwachen ist, ob die Umrißkontur des jeweils nachfolgend zu umhüllenden Stückgutabschnittes innerhalb der lichten Kontur des Hubrahmens liegt, und mittels dessen der Hubvorgang zu unterbrechen ist, wenn die lichte Hubrahmenkontur von dem zu umhüllenden Stückgut durchsetzt ist, und/oder mittels dessen festzustellen ist, ob Folie mit dem Hubrahmen in Eingriff ist, wobei der (die) Sensor(en) ggf. jeweils von einer Funktion auf die andere - gleichsam oszillierend - umgeschaltet werden kann (können), oder aber auch einem ersten Sensor (bzw. einer Gruppe erster Sensoren) die eine und einem zweiten Sensor (bzw. einer Gruppe zweiter Sensoren) die andere Aufgabe zugeordnet werden kann.

Um insbesondere bei in sich verschobenen Stückgutstapeln die oben beschriebenen Nachteile mit Sicherheit auszuschließen, sind bevorzugt mehrere Sensoren vorgesehen, wobei bevorzugt an jeder Seite des Hubrahmens wenigstens ein Sensor angeordnet ist.

Die Sensoren können gemäß einer ersten Ausgestaltung der vorliegenden Erfindung als mechanische Berührungs- bzw. Aufsetzschalter od.dgl. ausgebildet sein, wobei ihre Anordnung zweckmäßigerweise im Randbereich der Soll-Projektionsfläche des zu umhüllenden Stückgutes am Hubrahmen angeordnet ist. Dabei kann ein Sensor gemaß einer zweckmäßigen Ausgestaltung an der Unterseite des Hubrahmens angeordnet sein; er kann jedoch auch an einer Hubrahmenstütze angeordnet sein, mittels welcher der Hubrahmen bzw. ein Hubrahmenabschnitt zu halten ist, und zwar bspw. in einer Ausnehmung einer Hubrahmenstütze.

Gemäß einer anderen Ausgestaltung kann ein Sensor aber bspw. auch in der Art eines elektrischen Abstandsmessers ausgebildet sein, der jeweils den Abstand zwischen der lichten Hubrahmenkontur und dem zu umhüllenden Stückgut beim Absenken des Hubrahmens (= Überziehen des Stückgutstapels mit der Stretchfolienhaube) mißt und den Haubenüberziehvorgang unterbricht bzw. abschaltet, wenn der Abstand einen vorgegebenen Minimalwert unterschreitet.

Zum oben letztgenannten Aufgabenteil sei darauf verwiesen, daß der Reibungsbeiwert µ zwischen dem Hubrahmen und dem Folienmaterial deshalb von erheblicher Bedeutung ist, weil bei einem relativ hohen Reibungsbeiwert nur eine erheblich kleinere Relativgeschwindigkeit zwischen Folie und Halterahmen möglich ist als bei einem geringeren Reibungsbeiwert, wenn man Überdehnungen des Folienmaterials beim Längs- bzw. Vertikalstretchen, wie dieses gemäß der deutschen Patentanmeldung P 38 18 973 zur Schaffung einer transportgesicherten Ladeeinheit höchst zweckmäßig ist, vermeiden will.

Selbst wenn man die mit der Folie in Eingriff kommende Oberfläche des Hubrahmens bzw. dessen Stützen durch Polieren, Lackieren od.dgl. relativ glatt ausbildet, ist damit zwar ein relativ niedriger Reibungsbeiwert zwischen Folienmaterial und Halterahmen bzw. Stützen geschaffen, jedoch noch nicht notwendigerweise ein reproduzierbarer bzw. konstanter Reibwert, da sich dieser durch Verschmutzung oder sonstige Umwelteinflüsse wie insbesondere unterschiedliche Feuchtigkeit, unterschiedliche Temperatur etc. ggf. beachtlich verändern kann, es zur Schaffung von Ladeeinheiten im wesentlichen gleicher Qualität hinsichtlich Transportsicherung und Schutz gegen Witterungseinflüsse indes höchst zweckmäßig ist, wenn (auch) die Reibungsverhältnisse zwischen Folie und Hubrahmen im wesentlichen konstant bleiben, so daß es u.a. unter diesen Gesichtspunkten höchst zweckmäßig ist, wenn man den Reibungsbeiwert aufgabengemäß vorzugsweise gesteuert beeinflussen kann.

Bei einer gattungsgemäßen Vorrichtung mit einem aus mehreren im wesentlichen L-förmig bzw. C-förmig ausgebildeten, im wesentlichen in einer (Horizontal-)Ebene angeordneten, bügelförmigen Rahmenabschnitten bestehenden, mehrteiligen Hubrahmen ist bevorzugt vorgesehen, daß jeder Rahmenabschnitt mit wenigstens einem Sensor für die Konturüberwachungsaufgabe versehen bzw. hierauf jeweils umzuschalten ist.

In bevorzugter Ausgestaltung der vorliegenden Erfindung kann ein Foliensensor durch (wenigstens) eine an eine Druckmittelquelle angeschlossene Bohrung bzw. Leitung gebildet sein, die in einen während des Betriebes mit Folie in Eingriff befindlichen Abschnitt des Huhrahmens bzw. dessen Stütze mündet, wobei in der Bohrung bzw. Leitung ein Druckmesser bzw. -schalter angeordnet sein kann, der bei Belegung der Bohrungs- bzw. Leitungsmündung mit Folie einen ersten Druckwert mißt, und bei Nicht-Belegung der Leitungsmündung bzw. -bohrung mit Folie einen (erheblich) niedrigeren zweiten Druckwert mißt, und wobei der Druckmesser bzw. -schalter Bestandteil einer Steuerungseinrichtung ist, welche den Überziehvorgang bei einem Unterschreiten eines dem ersten Druckwert zugeordneten ersten Grenz-Druckwertes bzw. einem Überschreiten eines dem zweiten Druckwert zugeordneten zweiten Grenz-Druckwertes unterbricht bzw. abschaltet.

Dabei kann die Anordnung bevorzugt so getroffen sein, daß der Überziehvorgang in einer ersten Phase bis kurz vor seinem Ende unterbrochen wird, wenn der erste Grenz-Druckwert unterschritten ist, und daß vor Beginn der Endphase des Überziehvorgangs die Steuereinrichtung in der zweiten Phase so umgeschaltet wird, daß der Betrieb unterbrochen wird, wenn der zweite Grenz-Druckwert überschritten ist, um auf diese weise in der ersten Phase feststellen zu können, ob an dem Hubrahmen überall Folie vorhanden ist, also ein ordnungsgemäßer Betrieb vorliegt, und wobei in der zweiten Phase, in welcher die Folie von dem Hubrahmen abgleiten und den Stückgutstapel untergreifen soll, festzustellen ist, ob der Hubrahmen auch tatsächlich wie vorgesehen folienfrei ist und wieder nach oben gefahren werden kann, da es anderenfalls noch bei diesem Vorgang zu einem Ein- bzw. Aufreißen der Folienhaube kommen würde.

Um den Reibungsbeiwert zwischen Folie und Hubrahmen mittels Druckmittel zu beeinflussen, kann ggf. die vorstehend beschriebene Anordnung insbesondere dann ausreichen, wenn an jedem Hubrahmenabschnitt mehrere Druckmittelleitungen münden. In Ausgestaltung der vorliegenden Erfindung kann der Halterahmen bzw. können dessen bügelartige Abschnitte indes ggf. zusätzlich mit weiteren mit einer Druckmittelquelle verbundenen zweiten Bohrungen bzw. mit zweiten Leitungen versehen bzw. verbunden sein, durch welche Druckmittel zwischen Halterahmen und Folie zu leiten sind, um auf diese Weise den Reibungsbeiwert zwischen Folie und Halterahmen gezielt zu steuern, wobei der Druck der Druckmittelquelle oder/und die durch die zweiten Bohrungen bzw. zweiten Leitungen je Zeiteinheit strömende Druckmittelmenge vorzugsweise steuerbar ist.

Es sei noch darauf verwiesen, daß es sich bei dem Druckmittel bevorzugt um Druckluft handelt, da diese nicht nur relativ preiswert zur Verfügung steht, sondern nach ihrem Entweichen die Verpackung ersichtlich in keiner Weise mehr beeinflußt, wie dieses bspw. bei flüssigen Druckmitteln der Fall sein würde/könnte.

Bevorzugte Ausgestaltungen der vorliegenden Erfindung sind in den Unteransprüchen beschrieben.

Die Erfindung ist nachstehend an einem Ausführungsbeispiel unter Bezugnahme auf eine Zeichnung weiter erläutert. Es zeigt:
- Fig. 1: in einer räumlichen Darstellung einen mit einer Stretchfolienhaube zu umhüllenden Stückgutstapel sowie einen noch oberhalb des Stückgutstapels befindlichen Hubrahmen, an dem die Stretchfolienhaube aus einem von einem Vorrat zugeführten Seitenfaltenschlauchabschnitt gebildet wird;
- Fig. 2: eine Darstellung gemäß Fig. 1, bei welcher die Stretchfolienhaube bereits gebildet ist und sich in gerefftem Zustand am Hubrahmen befindet;
- Fig. 3: in einer Darstellung gemäß den Fig. 1 und 2 die in gerefftem Zustand am Hubrahmen befindliche Stretchfolienhaube in quergestretchtem Zustand vor dem Überziehen über den Stückgutstapel;
- Fig. 4: einen Zwischenzustand beim Überziehen der Stretchfolienhaube über den zu umhüllenden Stapel mittels des Hubrahmens;
- Fig. 5: den Zwischen-Überziehzustand gemäß Fig. 4, wobei indes die Stretchfolienhaube eingerissen ist;
- Fig. 6: eine schematische Draufsicht auf eine Anordnung gemäß den Fig. 1 bis 4, welche die relativen Abmessungen des zu umhüllenden Stückgutstapels einerseits und des Hubrahmens andererseits aufzeigt;
- Fig. 7: eine Draufsicht auf einen (von vier) Hubrahmenbügeln, die jeweils (gemäß den Fig. 1 bis 5) an einem Eckbereich des zu umhüllenden Stückgutstapels angeordnet sind;
- Fig. 8: eine Seitenansicht einer Hubrahmenabschnitt-Stütze in Richtung des Pfeiles VII in Fig. 7 gesehen;
- Fig. 9: eine vergrößerte Seitenansicht auf einen bügelförmigen Hubrahmenabschnitt (s. Fig. 7) mit Stützen (s. Fig. 6) in Richtung des Pfeiles VIII in Fig. 7 gesehen; und
- Fig. 10: eine Draufsicht auf zwei (von vier) Abschnitte des Hubrahmens.

Fig. 1 zeigt in einer etwas vereinfachten, räumlichen Darstellung einen aus mehreren Schichten von Stückgutteilen bestehenden Stückgutstapel 1, der mit einer Stretchfolienhaube 2 (s. Fig. 2 bis 5) umhüllt werden soll, die aus einem Seitenfaltenschlauch 3 gebildet wird, welcher der Vorrichtung von einem nicht dargestellten Seitenfaltenschlauch-Vorrat in Richtung der Pfeile 7 und 8 zugeführt wird. Dabei wird der Seitenfaltenschlauch 3 mittels einer im einzelnen nicht dargestellten Aufspreizeinrichtung aufgespreizt und mit seinem freien Endabschnitt über einen im ganzen mit 9 bezeichneten Hubrahmen gezogen, der weiter unten noch im einzelnen beschrieben wird.

Die Haubenbildung aus dem Seitenfaltenschlauch 3 erfolgt mittels einer im wesentlichen aus zwei Schweißleisten bestehenden Schweißeinrichtung 4, mittels welcher eine Quernaht 5 zu legen ist (s. Fig. 2), hinter welcher der Seitenfaltenschlauch 3 sodann mittels einer Trenneinrichtung abgetrennt wird (s. Fig. 2), wobei die Seitenflächen der Stretchfolienhaube 2 durch nicht dargestellte Reffrollen auf den Hubrahmen 9 aufgerefft werden (s. Fig. 2).

Aus dem Zustand gemäß Fig. 2 fahren die vier Hubrahmenabschnitte 9', aus denen der Hubrahmen 9 im wesentlichen besteht, und die jeweils mittels einer Hubrahmenstütze 10 gehalten sind, gemäß den Pfeilen 6 (s. Fig. 3) auseinander, wobei sie die Haube 2 auf ein Maß querstretchen, welches ein Überziehen der Haube 2 über den Stückgutstapel 1 gestattet - wenn die Ist-Abmessungen des Stückgutstapels 1 bzgl. seiner Breite b und seiner Tiefe a im Rahmen der Soll-Abmessungen liegen.

Der Überziehvorgang ist in Fig. 4 in einer Zwischenstellung dargestellt, wobei mithin die Haube 2 mittels des Hubrahmens 9 in Richtung der Pfeile 11 über den Stückgutstapel 1 gezogen wird.

Ausgehend von den Soll-Abmessungen a und b (s. Fig. 6) zuzüglich einer Toleranz t von bspw. 5 cm sind die lichten Hubrahmenabmessungen mithin a + 2t bzw. b + 2t, was für einen "normalen" Stückgutstapel 1 ausreicht.

Nun kommt es jedoch trotz Einsatzes geeigneter Palettierer sowie geeigneter Überführungseinrichtungen, mittels welcher im Palettierer gebildete Stückgutstapel in die Überziehvorrichtung gebracht werden, hin und wieder einmal zu einer nicht ordnungsgemäßen Stapelbildung, wie dieses in Fig. 1 mit strichpunktierten Linien angedeutet ist. Dabei kann es mithin (bspw. durch übermäßige Beschleunigung beim Überführungstransport, extrem geringe Reibungsbeiwerte zwischen einander benachbarten Stückgutschichten aufgrund von Verschmutzungen u.dgl.) zu einer Schiefstellung des Stückgutstapels 1 kommen oder aber auch dazu, daß ein oder mehrere Stückgutteile bzw. ein oder mehrere Stückgutschichten seitlich über die Soll-Kontur des Stückgutstapels 1 vorstehen. Dieser Zustand ist in Fig. 6 durch punktierte Linien angedeutet, die eine Stapelkontur erkennen lassen, bei welcher die Soll-Breite b einseitig über das Toleranzmaß c hinaus und das Maß s überschritten wird, so daß es beim Absenken des Hubrahmens 9 während des Überziehungsvorgangs (s. Fig. 4) zu einer Kollision des Hubrahmens mit dem Stückgutstapel 1 kommen würde, was nicht nur zum Zerreißen der Folienhaube 2, sondern auch zur Zerstörung des Stückgutstapels 1 und ggf. zu einer (erheblichen) Beschädigung der Vorrichtung führen würde.

Um dieses auszuschließen, sind am Hubrahmen 9 mehrere Sensoren 12 angeordnet, und zwar bei dem dargestellten Ausführungsbeispiel gemäß Fig. 6 insgesamt acht Sensoren 12, mittels derer zu überwachen ist, ob die Umrißkontur 13 des jeweils nachfolgend zu umhüllenden Stückgutabschnittes des Stückgutstapels 1 innerhalb der lichten Umrißkontur 14 des Hubrahmens 9 liegt, und mittels derer der Hubvorgang unverzüglich zu unterbrechen ist, wenn die lichte Hubrahmenkontur 14 von der Umrißkontur 13 des zu umhüllenden Stückgutstapels 1 durchsetzt ist.

Es ist aus Fig. 6 erkennbar, daß an jeder Seite des Hubrahmens 9 zwei Sensoren 12 angeordnet sind. Dieses sind bei dem dargestellten Ausführungsbeispiel als mechanische Aufsetzschalter ausgebildet und liegen jeweils im Randbereich der Soll-Projektionsfläche bzw. Umrißkontur des zu umhüllenden Stückgutstapels 1, und zwar jeweils an der Unterseite des Hubrahmens 9 bzw. dessen Hubrahmenabschnitte 9', da der untere Abschnitt der Hubrahmenabschnitte 9' beim Absenken des Hubrahmens 9 während des Umhüllungsvorgangs zunächst mit dem Stückgutstapel 1 in Berührung kommen würde. Liegt mithin eine (unzulässige) Umrißkontur 13 des Stückgutstapels 1 vor, und zwar bspw. erst in der vierten Stückgutschicht von oben, wie dieses in Fig. 1 (links) mit strichpunktierten Linien angedeutet ist, so beginnt zwar der Umhüllungsvorgang noch gemäß Fig. 4, doch setzen die als Aufsetzschalter ausgebildeten Sensoren 12 am linken Teil des Hubrahmens 9 zu gegebener Zeit auf das überstehende Stückgut auf und schalten den Überziehvorgang unverzüglich ab, woraufhin zweckmäßigerweise dann ein akustisches und/oder optisches Warnsignal für das Bedienungspersonal erzeugt wird und dieses den entsprechenden Stückgutstapel 1 dann aus der Vorrichtung ausschleusen kann.

Es ist ohne weiteres erkennbar, daß die Sensoren für diese Aufgabe hinsichtlich ihrer Ausbildung und/oder Anordnung noch gegenüber dem vorstehend beschriebenen Ausführungsbeispiel in vielfältiger Hinsicht modifiziert werden können. So können die Sensoren 12 bspw. jeweils in einer Ausnehmung 10' einer Hubrahmenstütze 10 angeordnet sein, und/oder sie können statt als im wesentlichen mechnische Berührungs- oder Aufsetzschalter als elektrische bzw. elektronische Bauteile ausgebildet sein, bspw. als elektrische Abstandsmesser, mittels derer jeweils der Abstand zwischen der lichten Umrißkontur 14 des Hubrahmens 9 und dem zu umhüllenden Stückgut 1 zu messen ist.

Normalerweise verfährt der Hubrahmen 9 aus seiner Stellung gemäß Fig. 2 weiter nach unten, bis das Folienmaterial des Stretchfolienhaube 2 von ihm abgeglitten ist und unter die Palette 10 greift, auf welcher der Stückgutstapel 1 abgestützt ist.

Kommt es indes beim Horizontalstretchen (s. Fig. 3) oder beim Überziehvorgang (s. Fig. 4) bspw. aufgrund einer Kerbwirkung oder sonstiger Beeinträchtigungen des Folienmaterials bspw. im Bereich des Haubendeckels 11 zu einem Einriß, so setzt sich dieser i.a. aufgrund der beim Querstretchen (s. Fig. 3) erheblichen Folienspannung rasch fort, so daß es bspw. beim Überziehen zu einem Zustand gemäß Fig. 5 kommen kann, bei dem der Haubendeckel 11 lediglich noch von einem im wesentlichen dreiecksförmigen Abschnitt gebildet ist, während der übrige Abschnitt der Oberseite des Stückgutstapels 1 folienfrei ist, wobei sich im diagonalen Randbereich des (unvollständigen) Haubendeckels 11 dann i.a. eine Art Wulst 12 aus zusammengezogenem, z.T. aufgerollten Folienmaterial bildet, welches diesen Rand verstärkt und bei Fortsetzung des Überziehvorganges zu teilweiser bzw. völliger Zerstörung des Stückgutstapels 1 führen kann.

Um dieses zu verhindern ist der Hubrahmen 9, über den die Folie nach dem Aufreffen beim Querstretchen und Überziehen über den Stückgutstapel 1 gespannt ist, mit mehreren Foliensensoren 13' versehen, mit denen festzustellen ist, ob Folienmaterial mit dem Hubrahmen 9 in Eingriff ist.

Genauer gesagt besteht der Hubrahmen 9 - wie bereits oben angedeutet - aus vier im wesentlichen C-förmigen, bügelartigen Hubrahmenabschnitten 9', die jeweils mit mehreren Foliensensoren 13' versehen sind.

Bei den Foliensensoren 13' handelt es sich bei dem dargestellten Ausführungsbeispiel im wesentlichen jeweils um eine an eine Druckluftquelle 14' angeschlossene Bohrung, von denen in jedem Hubrahmenabschnitt 9' mehrere vorhanden sind, wie aus Fig. 10 erkennbar ist (s. oberer Hubrahmenabschnitt 9' in Fig. 10; im anderen in Fig. 10 dargestellten Hubrahmenabschnitt 9' sind die Bohrungen 13' der besseren Übersicht halber fortgelassen). Die Bohrungen 13' münden, wie aus Fig. 10 erkennbar ist, jeweils in einen während des Betriebes mit Folie in Eingriff befindlichen Abschnitt des Hubrahmenabschnittes 9', wobei jeder Bohrung 13' ein Druckmesser bzw. -schalter 15 zugeordnet ist, der bei Belegung der betreffenden Leitungsmündung 13'' mit Folie einen ersten Druckwert mißt und bei Nicht-Belegung der Leitungsmündung 3' mit Folie einen erheblich niedrigeren zweiten Druckwert, wobei der Druckmesser bzw. -schalter 15 Bestandteil einer Steuerungseinrichtung 16 ist, die in Fig. 10 schematisch angedeutet worden ist, welche den Überziehvorgang bei einem Unterschreiten eines dem ersten Druckwert zugeordneten ersten Grenz-Druckwertes bzw. - je nach Überziehphase - bei einem Überschreiten eines dem zweiten Druckwert zugeordneten zweiten Grenz-Druckwertes unterbricht bzw. abschaltet, also mit dem in der Zeichnung nicht dargestellten Hubrahmenantrieb in Verbindung steht.

Dabei ist die Anordnung so getroffen, daß der Überziehvorgang in einer ersten Phase, in welche u.a. noch der Zustand gemäß den Fig. 4 und 5 fällt, bis kurz vor dessen Ende unterbrochen wird, wenn der erste Grenz-Druckwert unterschritten ist, und daß vor der Endphase des Überziehvorgangs die Steuerungseinrichtung 16 in der zweiten Phase zu umgeschaltet wird, daß der Betrieb unterbrochen wird, wenn der zweite Grenz-Druckwert überschritten ist.

An sich reichen hierfür ein oder höchstens zwei Foliensensoren 13' je Hubrahmenabschnitt 9' regelmäßig völlig aus. Dennoch sind bei der in der Zeichnung beispielhaft dargestellten erfindungsgemäßen Vorrichtung je Halterahmenabschnitt 9' mehrere Foliensensoren 13' vorgesehen (s. Fig. 10, 9), die jeweils mit einer Druckluftquelle 14' verbunden sind, um den Reibungsbeiwert zwischen Folie und den Hubrahmenabschnitten 9' des Hubrahmens 9 durch eingeblasene Luft steuern zu können. Zu diesem Zwecke ist der Druck der Druckluftquelle 14' und ggf. die durch die zusätzlichen Bohrungen 13' je Zeiteinheit strömende Druckluftmenge steuerbar.

Der Vollständigkeit halber sei noch erwähnt, daß die Hubrahmenabschnitte 9' jeweils mittels einer durch ein gekrümmtes, konisches Blech gebildeten Stütze 17 (s. insbesondere Fig. 9) abgestützt sind, wobei die Stützen 17 jeweils im mittleren Bereich eine Ausnehmung 18 aufweisen und, wie aus Fig. 10 erkennbar ist, zur Außenkontur der Hubrahmenabschnitte 9' jeweils um ein Maß a nach innen versetzt angeordnet sind, wobei der Versatz zu den Endabschnitten 19 der Hubrahmenabschnitte 9' hin kleiner wird, um einen guten Übergang des Folienmaterials der Stretchfolienhaube 2 vom abgestützten Bereich in den freien Bereich zu schaffen, wie dieses aus Fig. 10 deutlich wird.

Bei ordnungsgemäßem Betrieb gemäß Fig. 4, in dem Folienmaterial der Stretchfolienhaube 2 unter Spannung dicht an den Leitungsmündungen 13'' (außen) anliegt, so daß sich ein hoher Widerstand ergibt, wird der Betrieb mithin eingeleitet und fortgesetzt. Reißt dagegen die Folie bspw. gemäß Fig. 5 ein, so daß an wenigstens einem Foliensensor 13' der Widerstand schlagartig abfällt, so wird der Hubrahmenantrieb über die Steuerungseinrichtung 16 selbsttätig abgeschaltet.

Wird der Überziehvorgang gemäß Fig. 4 ordnungsgemäß bis annähernd zum Ende durchgeführt, wie dieses der Regelfall ist, so schaltet die Steuerung, wie dargelegt, kurz vor Ende des Überziehvorgangs dahingehend um, daß ein Wiederhochfahren des Hubrahmens 9 nur dann möglich ist, wenn sämtliche Foliensensoren 13' anzeigen, daß sie nicht mehr mit Folie belegt sind, da es anderenfalls beim Wiederhochfahren des Hubrahmens 9 zu einem Einreißen der Schrumpffolienhaube 2 kommen würde.

## Patentansprüche

1. Vorrichtung zum Umhüllen von Stückgut mit schlauch- bzw. haubenförmiger Stretchfolie, insbesondere von gestapelten Stückgutteilen, wie bspw. und insbesondere mehrschichtigen palettierten Stückgutstapeln, mit einem ggf. mehrteiligen (Reff- und/oder Stretch-)Hubrahmen, von dem eine Folienhaube vorzugsweise gerefft aufzunehmen sowie querzustretchen ist, und mittels dessen die quergestretchte Haube über das zu umhüllende Stückgut zu ziehen ist, dadurch gekennzeichnet, daß am Hubrahmen (9) wenigstens ein Sensor (12; 13') angeordnet ist, mittels dessen jeweils zu überwachen ist, ob die Umrißkontur (13) des jeweils nachfolgend zu umhüllenden Stückgutabschnittes innerhalb der lichten (Umriß-)Kontur (14) des Hubrahmens (9) liegt, und mittels dessen der Hubvorgang zu unterbrechen ist, wenn die lichte Hubrahmenkontur (14) von der Umrißkontur (13) des zu umhüllenden Stückgutes (1) durchsetzt ist, bzw. mittels dessen festzustellen ist, ob die Folie mit dem Hubrahmen (9) in Eingriff ist.

2. Vorrichtung nach Anspruch 1, dadurch gekennzeichnet, daß mehrere Sensoren (12; 13') vorgesehen sind.

3. Vorrichtung nach Anspruch 2, dadurch gekennzeichnet, daß an jeder Seite des Hubrahmens (9) wenigstens ein Sensor (12; 13') angeordnet ist.

4. Vorrichtung nach einem oder mehreren der vorhergehenden Ansprüche, dadurch gekennzeichnet, daß ein Sensor (12) als im wesentlichen mechanischer Berührungs- bzw. Aufsetzschalter od.dgl. ausgebildet ist, der im Randbereich der Soll-Projektionsfläche (13) des zu umhüllenden Stückgutes (1) angeordnet ist.

5. Vorrichtung nach einem oder mehreren der vorhergehenden Ansprüche, dadurch gekennzeichnet, daß ein Sensor (12) von der Unterseite des Hubrahmens (9) angeordnet ist.

6. Vorrichtung nach einem oder mehreren der vorhergehenden Ansprüche, insbesondere nach einem oder mehreren der Ansprüche 1 bis 4, dadurch gekennzeichnet, daß ein Sensor (12) an einer Hubrahmenstütze (12) angeordnet ist, mittels welcher der Hubrahmen (9) bzw. ein Hubrahmenabschnitt (9') zu halten ist.

7. Vorrichtung nach Anspruch 6, dadurch gekennzeichnet, daß ein Sensor (12) in einer Ausnehmung (10') einer Hubrahmenstütze (10) angeordnet ist.

8. Vorrichtung nach einem oder mehreren der vorhergehenden Ansprüche, dadurch gekennzeichnet, daß ein Sensor (12) in der Art eines elektrischen Abstandsmessers ausgebildet ist, jeweils den Abstand zwischen der lichten Hubrahmenkontur (14) und dem zu umhüllenden Stückgut (1) mißt, und den Haubenüberziehvorgang unterbricht bzw. abschaltet, wenn der Abstand einen vorgegebenen Minimalwert unterschreitet.

9. Vorrichtung nach einem oder mehreren der vorhergehenden Ansprüche mit einem aus mehreren im wesentlichen L-förmig bzw. C-förmig ausgebildeten, im wesentlichen in einer (Horizontal-)Ebene angeordneten, bügelförmigen Rahmenabschnitten bestehenden, mehrteiligen Hubrahmen, dadurch gekennzeichnet, daß jeder bügelförmige Rahmenabschnitt (9') mit wenigstens einem Foliensensor (13') versehen ist.

10. Vorrichtung nach Anspruch 9, dadurch gekennzeichnet, daß ein Foliensensor (13') durch (wenigstens) eine an eine Druckmittelquelle (14') angeschlossene Bohrung (13') bzw. Leitung gebildet ist, die in einen während des Betriebes mit Folie in Eingriff befindlichen Abschnitt des Hubrahmens (9 bzw. 9') mündet, wobei in der Bohrung (13') bzw. Leitung ein Druckmesser bzw. -schalter (15) angeordnet ist, der bei Belegung der Leitungsmündung (13'') mit Folie einen ersten Druckwert mißt und bei Nicht-Belegung der Leitungsmündung (13'') mit Folie einen (erheblich) niedrigeren zweiten Druckwert mißt, und wobei der Druckmesser bzw. -schalter (15) Bestandteil einer Steuerungseinrichtung (16) ist, welche den Überziehvorgang bei einem Unterschreiten eines dem ersten Druckwert zugeordneten ersten Grenz-Druckwertes bzw. einem Überschreiten eines dem zweiten Druckwert zugeordneten zweiten Grenz-Druckwertes unterbricht bzw. abschaltet.

11. Vorrichtung nach Anspruch 10, dadurch gekennzeichnet, daß die Anordnung so getroffen ist, daß der Überziehvorgang in einer ersten Phase bis kurz vor seinem Ende unterbrochen wird, wenn der erste Grenz-Druckwert unterschritten ist; und daß vor der Endphase des Überziehvorgangs die Steuereinrichtung (16) in der zweiten Phase so umgeschaltet wird, daß der Betrieb unterbrochen wird, wenn der zweite Grenz-Druckwert überschritten ist.

12. Vorrichtung nach einem oder mehreren der vorhergehenden Ansprüche, insbesondere einem der Ansprüche 9 bis 11, dadurch gekennzeichnet, daß der Halterahmen (9) bzw. dessen bügelartiger Abschnitt (9') ggf. zusätzlich mit weiteren mit einer Druckmittelquelle (14') verbundenen zweiten Bohrungen bzw. Leitungen versehen bzw. verbunden ist, durch welche Druckmittel zwischen Halterahmen (9) und Folie (2) zu leiten ist.

13. Vorrichtung nach Anspruch 12, dadurch gekennzeichnet, daß der Druck der Druckmittelquelle (14') oder/und die durch die zweiten Bohrungen bzw. Leitungen je Zeiteinheit strömende Druckmittelmenge zu steuern ist.

14. Vorrichtung nach einem oder mehreren der vorhergehenden Ansprüche, insbesondere einem der Ansprüche 9 bis 13, dadurch gekennzeichnet, daß das Druckmittel Druckluft ist.

## Claims

1. Apparatus for using stretch film in the form of a tube or hood to wrap unit loads, particularly stacked parts of unit loads, such as or especially stacks of unit loads in a number of layers on pallets, the apparatus comprising an optionally multi-part (reefing and/or stretching) lifting frame adapted to receive and transversely stretch a preferably reefed film hood, and adapted to draw the transversely-stretched hood over the unit load for wrapping, characterised in that at least one sensor (12; 13') is disposed on the lifting frame (9) and is used to monitor whether the contour (13) of the next portion of a unit load for wrapping lies inside the internal contour (14) of the lifting frame (9), and interrupts the lifting process if the internal lifting frame contour (14) is intersected by the contour (13) of the unit load (1) for wrapping, or detects whether the film is in engagement with the lifting frame (9).

2. Apparatus according to claim 1, characterised in that a number of sensors (12; 13') are provided.

3. Apparatus according to claim 2, characterised in that at least one sensor (12; 13') is disposed on each side of the lifting frame (9).

4. Apparatus according to one or more of the preceding claims, characterised in that a sensor (12) is in the form of a substantially mechanical contact switch or the like, which is disposed in the edge region of the ideal projection surface (13) of the unit load (1) for wrapping.

5. Apparatus according to one or more of the preceding claims, characterised in that a sensor (12) is provided for the underside of the lifting frame (9).

6. Apparatus according to one or more of the preceding claims, more particularly one or more of claims 1 to 4, characterised in that a sensor (12) is disposed on a lifting frame support (12) and is adapted to hold the lifting frame (9) or a portion (9') thereof.

7. Apparatus according to claim 6, characterised in that a sensor (12) is disposed in a recess (10') in a lifting frame support (10).

8. Apparatus according to one or more of the preceding claims, characterised in that a sensor (12) is in the form of an electric distance meter, measures the distance between the internal lifting frame contour (14) and each unit load (1) for wrapping, and interrupts or switches off the process of drawing over the hood when the distance is below a preset minimum value.

9. Apparatus according to one or more of the preceding claims comprising a multi-part lifting frame made up of a number of substantially L-shaped or C-shaped yoke-like portions disposed substantially in a (horizontal) plane, characterised in that each frame portion (9') in the form of a yoke is provided with at least one film sensor (13').

10. Apparatus according to claim 9, characterised in that a film sensor (13') comprises (at least) one bore (13') or pipe connected to a pressure medium source (14') and opening into a portion of the lifting frame (9, 9') in engagement with the film during operation, and the bore (13') or pipe contains a pressure gauge or switch (15) which measures a first pressure when the mouth (13'') of the pipe is covered with film and measures a second (considerably) lower pressure when the mouth (13'') of the pipe is not covered with film, and the pressure gauge or switch (15) is part of a control means (16) which stops or switches off the drawing-over process when the pressure falls below a first limit associated with the first pressure value or exceeds a second limit associated with the second pressure value.

11. Apparatus according to claim 10, characterised in that the arrangement is such that the drawing-over process, during a first phase up to shortly before its end, is interrupted if the pressure falls below the first limit; and in that, before the end phase of the drawing-over process, the control means (16) is switched over in the second phase so as to stop operation if the second pressure limit is exceeded.

12. Apparatus according to one or more of the preceding claims, more particularly any one of claims 9 to 11, characterised in that the holding frame (9) or the yoke-shaped portion (9') thereof is if required additionally provided with or connected to other second bores or pipes connected to a pressure medium source (14') and adapted to convey pressure medium between the holding frame (9) and the film (2).

13. Apparatus according to claim 12, characterised in that the pressure from the pressure medium source (14') and/or the amount of pressure medium flowing through the second bores or pipes per unit time is to be controlled.

14. Apparatus according to one or more of the preceding claims, more particularly any one of claims 9 to 13, characterised in that the pressure medium is compressed air.

## Revendications

1. Dispositif pour envelopper avec du film étirable tubulaire ou, selon le cas, en forme de poche, des marchandises en colis séparés, notamment des colis de marchandises empilés comme, par exemple et notamment, des piles de marchandises en colis séparés formées de plusieurs couches et palettisées, comportant un cadre mobile (ariseur et/ou étireur) composé, le cas échéant, de plusieurs parties, qui reçoit une poche de film, de préférence arisée, et l'étire transversalement et au moyen duquel la poche étirée transversalement est tirée sur la marchandise en colis séparés à envelopper, caractérisé en ce qu'un détecteur (12 ; 13') au moins est disposé sur le cadre mobile (9), détecteur au moyen duquel on peut contrôler à chaque fois si le gabarit (13) du lot que l'on va envelopper se trouve à l'intérieur du gabarit de passage (14) du cadre mobile (9) et au moyen duquel la course (du cadre mobile) peut être interrompue lorsque le gabarit de passage (14) est engagé par le gabarit (13) de la marchandise en colis séparés (1) à envelopper ou, selon le cas, au moyen duquel on peut déterminer si le film se trouve bien sur le cadre mobile (9).

2. Dispositif selon la revendication 1, caractérisé en ce que plusieurs détecteurs (12 ; 13') sont prévus.

3. Dispositif selon la revendication 2, caractérisé en ce qu'un détecteur (12 ; 13') au moins est disposé sur chaque côté du cadre mobile (9).

4. Dispositif selon une ou plusieurs des revendications précédentes, caractérisé en ce qu'un détecteur (12) est réalisé sous la forme d'un commutateur de proximité ou, selon le cas, d'un commutateur de contact, en substance mécanique, ou de quelque chose d'analogue, qui est placé sur le bord de la surface de projection de consigne (13) de la marchandise (1) en colis séparés à envelopper.

5. Dispositif selon une ou plusieurs des revendications précédentes, caractérisé en ce qu'un détecteur (12) est disposé à partir du bas du cadre mobile (9).

6. Dispositif selon une ou plusieurs des revendications précédentes, notamment selon une ou plusieurs des revendications 1 à 4, caractérisé en ce qu'un détecteur (12) est disposé au niveau d'un support (12) du cadre mobile, support au moyen duquel le cadre mobile (9) ou, selon le cas, une partie (9') du cadre mobile est tenu.

7. Dispositif selon la revendication 6, caractérisé en ce qu'un détecteur (12) est disposé dans un évidement (10') d'un support du cadre mobile (10).

8. Dispositif selon une ou plusieurs des revendications précédentes, caractérisé en ce qu'un détecteur (12) qui est réalisé sous la forme d'un appareil électrique de mesure d'écart, mesure à chaque fois l'écart entre le gabarit de passage (14) du cadre mobile et la marchandise (1) en colis séparés à envelopper, et interrompt ou, selon le cas, coupe le processus de revêtement avec une poche lorsque l'écart est inférieur à une valeur minimale donnée.

9. Dispositif selon une ou plusieurs des revendications précédentes, comportant un cadre mobile constitué de plusieurs parties de cadre recourbées, en substance en L ou en arc de cercle et disposées en substance dans un plan (horizontal), caractérisé en ce que chaque partie (9') de cadre mobile recourbée est pourvue au moins d'un détecteur de film (13').

10. Dispositif selon la revendication 9, caractérisé en ce qu'un détecteur de film (13') est constitué par au moins un trou (13') ou, selon le cas, par un conduit relié à une source d'agent de pression (14') qui débouche dans une partie du cadre mobile (9 ou, selon le cas, 9') sur lequel le film se trouve pendant le fonctionnement, un manomètre ou, selon le cas, un interrupteur manométrique (15) étant disposé dans le trou (13') ou le conduit et mesurant une première valeur de pression lorsque l'orifice du conduit (13'') est recouvert de film ainsi qu'une seconde valeur de pression considérablement plus basse lorsque l'orifice du conduit (13'') n'est pas recouvert de film, et le manomètre ou l'interrupteur manométrique (15) étant un élément d'un système de contrôle-commande (16) qui respectivement interrompt ou coupe le processus de revêtement si une première valeur-limite de pression associée à la première valeur de pression est franchie à la baisse ou si une seconde valeur-limite de pression associée à la seconde valeur-limite de pression est dépassée.

11. Dispositif selon la revendication 10 caractérisé en ce que la disposition est prise de sorte que, dans une première phase, le processus de revêtement soit interrompu, jusque peu avant son terme, lorsque la première valeur-limite de pression est franchie à la baisse ; et de sorte que, avant la phase terminale du processus de revêtement, le système de réglage (16) soit commuté dans la seconde phase de telle manière que le fonctionnement soit interrompu lorsque la seconde valeur-limite de pression est dépassée.

12. Dispositif selon une ou plusieurs des revendications précédentes, notamment une des revendications 9 à 11, caractérisé en ce que, le cas échéant, le cadre-support (9) ou, selon le cas, sa partie (9') recourbée possède en supplément des seconds trous ou, selon le cas, des seconds conduits, reliés à une source (14') d'agent de pression, au-travers desquels on dirige un agent de pression entre le cadre-support (9) et le film (2).

13. Dispositif selon la revendication 12, caractérisé en ce que la pression de la source (14') d'agent de pression et/ou le débit d'agent de pression des seconds trous ou, selon le cas, des seconds conduits sont commandés.

14. Dispositif selon une ou plusieurs des revendications précédentes, notamment une des revendications 9 à 13, caractérisé en ce que l'agent de pression est de l'air comprimé.
